# EUROPÄISCHE PATENTANMELDUNG

(11) **EP 4 663 899 A1**
(43) Veröffentlichungstag der Anmeldung: **17.12.2025**
(21) Anmeldenummer: 24209470.4
(22) Anmeldetag: 29.10.2024
(51) Int. Cl.: F01D 5/18, F01D 5/20, F01D 5/08

(54) **HOHLE OFFENE TURBINENSCHAUFEL UND GASTURBINE**

(30) Priorität: 11.06.2024 WO PCT/EP2024/066077
(71) Anmelder: Siemens Energy Global GmbH & Co. KG, 81739 München (DE)
(72) Erfinder: Ahmad, Fathi, 41564 Kaarst (DE); Kurt, Nihal, 40231 Düsseldorf (DE); Radulovic, Radan, 44799 Bochum (DE); Mick, York, 12103 Berlin (DE); Schwarz, Stephan, 40476 Düsseldorf (DE); Rochhausen, Stefan, 14169 Berlin (DE); Ücgül, Erhan, 12163 Berlin (DE)

(57) **Zusammenfassung**

Die Erfindung betrifft eine hohle, offene Turbinenschaufel (1', 1'', 1‴, 1ʺʺ), die zumindest aufweist: einen Schaufelfuß (4', 4''), eine Schaufelplattform (7), ein Schaufelblatt (10), einen Hohlraum (16', 16''), wobei sich ausgehend von einer Unterseite (5', 5") des Schaufelfußes (4', 4ʺ) zumindest ein Kühlkanal (20, 21, 22) durch den Schaufelfuß (4', 4'') in den Hohlraum (16', 16'') erstreckt.

## Beschreibung

Die Erfindung betrifft eine hohle Turbinenschaufel, die an ihrem einen Ende offen ausgeführt ist und zusätzlich gekühlt wird sowie eine Gasturbine.

Offene und hohle Turbinenschaufeln werden bei Gasturbinen in den hinteren Stufen eingesetzt. Auch die hinteren Stufen, d.h. 3. Oder 4. Stufe, einer Gasturbine werden in der Regel im Bereich des Schaufelblattes einer Kriechbelastung ausgesetzt.

Die Kriechlebensdauer kann durch eine erhöhte thermische Belastung, das hohe Gewicht der Schaufel oder durch Gussfehler verringert werden.

Probleme mit der Kriechlebensdauer können durch ein verbessertes aerodynamisches Design des Schaufelblattes reduziert werden. Die Entwicklungszeit eines neuen Designs, bei dem die Kriechbelastung reduziert werden kann, ist zeitintensiv und muss auch vorab im Triebwerk getestet werden.

Es ist daher Aufgabe der Erfindung oben genanntes Problem zu lösen.

Die Aufgabe wird gelöst durch eine Turbinenschaufel gemäß Anspruch 1 und eine Turbine gemäß Anspruch 10.

In den Unteransprüchen sind weitere Vorteile aufgelistet, die beliebig miteinander kombiniert werden können, um weitere Vorteile zu erzielen.

Die Idee besteht darin, eine hohle und offene Turbinenschaufel zu kühlen, und zwar insbesondere im und mittels des Schaufelfußes zu kühlen.

Die Figuren 1 bis 4 zeigen Ausführungsbeispiele der Erfindung,
Figuren 5, 6 zeigen ein weiteres Detail.

Die Beschreibung und Figuren stellen nur Ausführungsbeispiele dar.

In Figur 1 ist eine erste Turbinenschaufel 1` gemäß der Erfindung dargestellt.

Die Turbinenschaufel 1` weist einen Schaufelfuß 4' auf.

Der Schaufelfuß 4' weist zum Einbau in eine Turbine bzw. in eine Scheibe ein nicht näher dargestelltes Tannenbaumfußdesign auf. Andere Designs sind denkbar.

An den Schaufelfuß 4' schließt sich eine Schaufelplattform 7 an.

Nach der Schaufelplattform 7 erstreckt sich dann ein Schaufelblatt 10 mit seiner Kontur bis zu einem Ende 6` der Turbinenschaufel 1`.

Das Schaufelblatt 10 ist hier im Gegensatz zur Schaufelplattform 7 und Schaufelfuß 4' im Querschnitt, also im Schnitt, dargestellt.

Die Turbinenschaufel 1` weist am Schaufelfuß 4' eine Unterseite 5' auf sowie das gegenüberliegendes Ende 6' auf.

Die Turbinenschaufel 1` ist hohl ausgeführt, um Gewicht zu sparen und weist daher einen Hohlraum 16` auf.

In dem Hohlraum 16' ist vorzugsweise eine Rippe 13 ausgebildet, die die Saug- und Druckseite des Schaufelblattes 10 miteinander verbindet.

Durch die Rippe 13, die sich nicht durchgehend bis zum Schaufelfuß 4' erstreckt werden zwei miteinander verbundene

Kanäle 9, 11 im Hohlraum 16' gebildet, die quasi eine U-Form bilden.

Das Schaufelblatt 10 wird in einer Strömungsrichtung 30 zuerst an einer Anströmkante 33 angeströmt, wobei sich die Strömung dann um die Saug- und Druckseite erstreckt und hinter der Abströmkante 36 weiter strömt.

Das Ende 6', also die Spitze der Turbinenschaufel 1', ist offen ausgeführt, d.h. das Ende 6` wird durch die Schaufelwände und zumindest eine Rippe 13 gebildet.

Erfindungsgemäß ist im Schaufelfuß 4' zumindest ein Kühlkanal 20 vorhanden, der sich im Schaufelfuß 4' von der Unterseite 5' des Schaufelfußes 4' bis in den Hohlraum 16` erstreckt.

Der Beginn des Kühlkanals 20 von der Unterseite 5' aus, ist vorzugsweise im vorderen Drittel des Schaufelfußes 4' in Strömungsrichtung 30 angeordnet.

Der Kühlkanal 20 verläuft schräg. Der Steigungswinkel des Kühlkanals 20 beträgt zwischen 45° und 75°. Der Winkel wird gegenüber der Unterseite 5' bestimmt.

Der Kühlkanal 20 mündet im Hohlraum 16' hier auf Höhe der Rippe 13. Die Mündung des Kühlkanals 20 kann auch auf Höhe des vorderen Kanals 9 oder des hinteren Kanals 11 angeordnet sein.

In Figur 2 ist ein weiteres Ausführungsbeispiel einer Turbinenschaufel 1" dargestellt, bei dem in Ergänzung zu Figur 1 zwei Kühlkanäle 21, 22 vorhanden sind, die vorzugsweise parallel zueinander verlaufen.

Die Steigungswinkel der zwei Kühlkanäle 21, 22 können vorzugsweise aber auch verschieden sein.

Der Beginn der Kühlkanale 21, 22 von der Unterseite 5" aus, ist vorzugsweise im vorderen Drittel des Schaufelfußes 4" in Strömungsrichtung 30 angeordnet.

Der Steigungswinkel der Kühlkanäle 21, 22 beträgt zwischen 45° und 75°.

Die Kühlkanäle 21, 22 münden im Hohlraum 16' hier auf Höhe der Rippe 13. Die Mündungen der Kühlkanäle 21, 22 können auch auf Höhe des vorderen Kanals 9 und/oder des hinteren Kanals 11 angeordnet sein.

In Figur 3 ist ein weiteres Ausführungsbeispiel einer Turbinenschaufel 1‴ dargestellt, bei dem in Ergänzung zu Figur 1 zwei Rippen 14, 15 vorhanden sind, sodass in dem Hohlraum 16" drei Kanäle 9', 11', 12 vorhanden sind und quasi eine W-Form bilden.

Das Ende 6", also die Spitze der Turbinenschaufel 1‴, ist offen ausgeführt, d.h. das Ende 6" wird durch die Schaufelwände und Rippen 14, 15 gebildet.

Der Beginn des Kühlkanals 20 von der Unterseite 5' aus, ist vorzugsweise im vorderen Drittel des Schaufelfußes 4' in Strömungsrichtung 30 angeordnet.

Der Steigungswinkel des Kühlkanals 20 beträgt zwischen 45° und 75°.

Der Kühlkanal 20 mündet im Hohlraum 16" hier zwischen den Rippen 14, 15. Die Mündung des Kühlkanals 20 kann auch auf Höhe des vorderen Kanals 9', des mittleren Kanals 11‴ oder des hinteren Kanals 12 bzw. auf Höhe einer der Rippen 14, 15 angeordnet sein.

In Figur 4 ist ein weiteres Ausführungsbeispiel einer Turbinenschaufel 1ʺʺ dargestellt, bei dem in Ergänzung zu Figur 2 zwei Rippen 14, 15 oder ausgehend von Figur 3 2 Kühlkanäle 21, 22 vorhanden sind, sodass in dem Hohlraum 16" drei Kanäle 9', 11', 12 vorhanden sind und quasi eine W-Form bilden.

Der Beginn der Kühlkanäle 21, 22 von der Unterseite 5" aus, ist vorzugsweise im vorderen Drittel des Schaufelfußes 4'' in Strömungsrichtung 30 angeordnet.

Der Steigungswinkel der Kühlkanäle 21, 22 beträgt zwischen 45° und 75°.

Die Steigungswinkel der zwei Kühlkanäle 21, 22 können aber auch verschieden sein.

Die Kühlkanäle 21, 22 münden im Hohlraum 16" hier auf Höhe der Rippe 15. Die Mündungen der Kühlkanäle 21, 22 können auch auf Höhe des vorderen Kanals 9', des mittleren Kanals 11' und/oder des hinteren Kanals 12 bzw. auf Höhe einer der Rippen 14, 15 angeordnet sein.

Die Anzahl der verwendeten Rippen 13, 14, 15 und Kühlkanäle 9, 9', 11, 11', 12 kann je nach Turbinenschaufel und Gasturbine variieren.

Die Form der Rippen 13, 14, 15 ist nur schematisch dargestellt.

Der Durchmesser der Kühlkanäle 20, 21, 22 (Fig. 1 - 4) beträgt vorzugsweise zwischen 3mm und 6mm. Der Durchmesser kann variieren je nach Größe einer Turbinenschaufel und Anzahl der verwendeten Kühlkanäle.

Figuren 5, 6 zeigen ein weiteres Detail für die Ausführungsbeispiele der Figuren 1-4.

An der Unterseite 5', 5" der Schaufelfußes 4', 4'' ist vorzugsweise eine Aussparung 28 vorhanden, von der ausgehend sich die Kühlkanäle 20 (Fig. 5), 21, 22 (Fig. 6) erstrecken. Die Kühlluft für die Kühlkanäle 20, 21, 22 wird vorzugsweise über die Turbinenscheibe zugeführt.

Die Aussparung 28 bildet im eingebauten Zustand quasi ein Plenum für die Kühlluftzufuhr.

Die Turbinenschaufel 1', 1", 1‴, 1‴ weist im Schaufelblatt 10 vorzugsweise keine Kühlluftlöcher auf.

Eine Gasturbine weist zumindest drei Stufen auf, insbesondere vier Stufen, bei der die oben beschriebenen Turbinenschaufeln eingesetzt werden. Ebenso ist es möglich, dass 3 Stufen von Laufschaufeln und 4 Stufen von Leitschaufeln gegeben sind.

Zum ersten Mal werden die dritte und/oder vierte Stufe der Laufschaufeln gekühlt. Die Kühlung erfolgt insbesondere wie oben beschrieben.

## Patentansprüche

1. Hohle, offene Turbinenschaufel (1', 1", 1‴, 1ʺʺ), insbesondere Laufschaufel,
die zumindest aufweist:
einen Schaufelfuß (4', 4''),
eine Schaufelplattform (7),
ein Schaufelblatt (10),
einen Hohlraum (16', 16''),
**dadurch gekennzeichnet, dass**
sich ausgehend von einer Unterseite (5', 5'') des Schaufelfußes (4', 4'') zumindest ein Kühlkanal (20, 21, 22) durch den Schaufelfuß (4', 4'') in den Hohlraum (16', 16'') erstreckt.

2. Turbinenschaufel nach Anspruch 1,
die im Innern zumindest eine Rippe (13),
insbesondere nur eine Rippe (13),
aufweist,
die jeweils Saug- und Druckseite des Schaufelblatts (10) miteinander verbindet.

3. Turbinenschaufel nach Anspruch 1,
die im Innern zumindest zwei Rippen (14, 15), insbesondere nur zwei Rippen (14, 15),
die jeweils Saug- und Druckseite des Schaufelblatts (10) miteinander verbinden.

4. Turbinenschaufel nach Anspruch 1, 2 oder 3,
bei dem der Steigungswinkel der Kühlkanäle (20, 21, 22) zwischen 45° und 75° beträgt.

5. Turbinenschaufel nach einem oder mehreren der vorherigen Ansprüche 1, 2, 3 oder 4,
bei dem zumindest ein Kühlkanal (20, 21, 22), insbesondere nur ein Kühlkanal (20), vorhanden ist.

6. Turbinenschaufel nach einem oder mehreren der vorherigen Ansprüche 1, 2, 3 oder 4,
bei dem zumindest zwei Kühlkanäle (21, 22), insbesondere nur zwei Kühlkanäle (21, 22), vorhanden sind.

7. Turbinenschaufel nach Anspruch 6,
bei dem die zwei Kühlkanäle (21, 22) parallel zueinander verlaufen.

8. Turbinenschaufel nach Anspruch 6,
bei dem die zwei Kühlkanäle (21, 22) nicht parallel zueinander verlaufen.

9. Turbinenschaufel nach einem oder mehreren der vorherigen Ansprüche 1, 2, 3, 4, 5, 6, 7 oder 8, bei der an der Unterseite (5', 5") eine Aussparung (28) vorhanden ist,
von der ausgehend sich die Kühlkanäle (20, 21, 22) durch den Schaufelfuß (4', 4") erstrecken.

10. Gasturbine,
die im Heißgaspfad zumindest drei Stufen aus Leit- und Laufschaufeln,
insbesondere vier Stufen aus Leit- und Laufschaufeln aufweist,
wobei die Laufschaufeln der dritten und/oder vierten Stufe gekühlt werden.

11. Gasturbine nach Anspruch 10,
bei der die Laufschaufeln hohle Turbinenschaufeln nach einem oder mehreren der vorherigen Ansprüche 1 bis 9 darstellen.

12. Turbinenschaufel oder Gasturbine nach einem oder mehreren der vorherigen Ansprüche,
bei der der Beginn des Kühlkanals (20)
oder
der Kühlkanäle (21, 22)
von der Unterseite (5', 5'') aus im vorderen Drittel des Schaufelfußes (4',4'') in Strömungsrichtung (30) angeordnet ist.

13. Turbinenschaufel oder Gasturbine nach einem oder mehreren der vorherigen Ansprüche,
bei der die Kühlkanäle (21, 22) im Hohlraum (16'') auf Höhe der Rippe (15) münden.

14. Turbinenschaufel oder Gasturbine nach einem oder mehreren der vorherigen Ansprüche 1 bis 12,
bei der die Kühlkanäle (21, 22) im Hohlraum (16'') auf Höhe des vorderen Kanals (9') münden.

15. Turbinenschaufel oder Gasturbine nach einem oder mehreren der vorherigen Ansprüche 1 bis 12,
bei der die Kühlkanäle (21, 22) im Hohlraum (16'') auf Höhe des mittleren Kanals (11') münden.

16. Turbinenschaufel oder Gasturbine nach einem oder mehreren der vorherigen Ansprüche 1 bis 12,
bei der die Kühlkanäle (21, 22) im Hohlraum (16'') auf Höhe des hinteren Kanals (12) münden.

17. Turbinenschaufel oder Gasturbine nach einem oder mehreren der vorherigen Ansprüche 1 bis 12,
bei der die Kühlkanäle (21, 22) im Hohlraum (16'') auf Höhe einer der Rippen (14, 15) münden.
